# EUROPÄISCHE PATENTSCHRIFT

(11) **EP 2 566 700 B1**
(45) Veröffentlichungstag und Bekanntmachung des Hinweises auf die Patenterteilung: **01.11.2017**
(21) Anmeldenummer: 11722754.6
(22) Anmeldetag: 06.05.2011
(51) Int. Cl.: B41J 3/407, B41J 11/00

(54) **VERFAHREN UND VORRICHTUNG ZUM ERZEUGEN VON DREIDIMENSIONALEN OBERFLÄCHEN**
METHOD AND APPARATUS FOR PRODUCING THREE-DIMENSIONAL SURFACES
PROCÉDÉ ET DISPOSITIF PERMETTANT DE RÉALISER DES SURFACES TRIDIMENSIONNELLES

(30) Priorität: 07.05.2010 DE 102010019838
(43) Veröffentlichungstag der Anmeldung: 13.03.2013
(73) Patentinhaber: Surteco Decor GmbH, 86647 Buttenwiesen (DE)
(72) Erfinder: THÖLEN, Berthold, 41748 Viersen (DE); KRICHEL, Dieter, 47877 Willich (DE)
(74) Vertreter: Vötsch, Reiner
(86) Internationale Anmeldenummer: PCT/EP2011/057324
(87) Internationale Veröffentlichungsnummer: WO 2011/138441

(56) Entgegenhaltungen:
- EP-A2- 1 832 429
- US-A1- 2004 145 629
- US-A1- 2005 014 005
- US-A1- 2008 218 539

## Beschreibung

### Stand der Technik

Die Erfindung betrifft ein Verfahren sowie eine Vorrichtung zum Erzeugen dreidimensionaler Oberflächen.

Ein Verfahren bzw. eine Vorrichtung hierzu sind bereits aus der WO 2008/155276 A2 bekannt. Bei dem bekannten Verfahren wird mittels einer Digitaldruckmaschine ein Bild auf ein Dekorpapier aufgedruckt, welches als endlose Bahn unterhalb der Digitaldruckmaschine vorbeigeführt wird. Anschlie-ßend wird das mit dem Bild versehene Dekorpapier zusammen mit einem Overlay-Papier auf ein Trägerelement aufgebracht und mit diesem verpresst. Wesentlich hierbei ist, dass durch das Verpressen des aus dem Trägerelement, dem Dekorpapier und dem Overlay-Papier bestehenden Verbundes die gewünschte Struktur in das Trägerelement eingeprägt bzw. eingepresst wird. Hierzu muss die Pressvorrichtung eine entsprechend ausgebildete Pressplatte bzw. Matrize aufweisen. Die Herstellung derartiger Matrizen bzw. Pressplatten ist insbesondere bei geringen Losgrößen bzw. geringen Stückgrößen des Trägerelements relativ aufwendig, teuer und benötigt eine relativ lange Zeit. Darüber hinaus ist nachteilig, dass das verwendete Trägerpapier bzw. Overlay-Papier, z.B. in Folge sich ändernder Feuchtigkeiten bzw. Temperaturen, Längen- bzw. Breitenschwankungen unterworfen ist, die sehr schwierig bzw. nur mit relativ hohem Aufwand in Deckung mit dem Druckbild der Matrize zu bringen ist.

Darüber hinaus ist aus der EP 1 017 555 B1 der Anmelderin ein Verfahren zum Herstellen einer eine dreidimensionale Struktur aufweisenden Matrize bekannt, die zum Erzeugen von Oberflächen, insbesondere von Oberflächen aus Melaminharz bei der Fertigung von Schichtstoffplatten verwendet wird. Hierbei wird an der Oberfläche der Schichtstoffplatte eine strukturierte Oberfläche dadurch erzeugt, dass die bahnförmige Matrize mit der Oberfläche der Schichtstoffplatte in Überdeckung gebracht wird und mit dieser verpresst wird. Dabei überträgt sich die Struktur der Matrize auf die Oberfläche der Schichtstoffplatte. Nach dem Abziehen der Matrize kann diese gegebenenfalls wiederverwendet werden, wobei aus der genannten Schrift es auch bekannt ist, die Schicht bzw. Struktur der Matrize mit Farbpigmenten zu versehen, die sich beim Aushärten bzw. Verpressen mit der Oberfläche der Schichtstoffplatte verbindet bzw. in diese eindiffundiert.

Ein Verfahren zum Erzeugen dreidimensionaler Oberflächen nach dem Oberbegriff des Anspruchs 1 und des Anspruchs 2 ist aus dem Dokument US 2005/014005 A1 bekannt.

### Offenbarung der Erfindung

Ausgehend von dem dargestellten Stand der Technik liegt der Erfindung die Aufgabe zugrunde, ein Verfahren bzw. eine Vorrichtung zur Erzeugung dreidimensionaler Oberflächen derart weiterzubilden, dass dieses bei relativ geringen Losgrößen wirtschaftlich anwendbar ist, eine hohe Flexibilität und eine hohe Genauigkeit aufweist sowie haptisch günstige Eigenschaften hat. Diese Aufgabe wird bei einem Verfahren bzw. einer Vorrichtung zum Erzeugen einer dreidimensionalen Oberfläche mit den Merkmalen der unabhängigen Ansprüche gelöst. Der Erfindung liegt dabei die Idee zugrunde, das von wenigstens einer digitalen Druckmaschine erzeugte Bild als dreidimensionale Struktur auszubilden, so dass auf die Fertigung verteuernder Halbzeuge, z.B. speziell ausgeprägter Prägematrizen oder ähnliches, verzichtet werden kann. Es hat sich dabei nämlich überraschenderweise herausgestellt, dass derartige dreidimensionale Oberflächen mittels insbesondere mehrerer, hintereinander angeordneter digitaler Druckmaschinen erzeugt werden können, so dass das Bild bzw. die dreidimensionale Struktur mittel- oder unmittelbar mit dem Trägerelement verbunden werden kann. Dadurch lassen sich insbesondere auch haptisch gut wahrnehmbare Oberflächenstrukturen erzeugen, die den Eindruck z.B. einer echten Holzoberfläche oder ähnliches bewirken. Hierbei ist die Anzahl der übereinander angeordneten Schichten prinzipiell nicht beschränkt. So ist es beispielsweise bei einer typischen Schichtdicke von 15µm durchaus möglich, beispielsweise sechs derartige Schichten übereinander anzuordnen, wodurch sich eine haptisch deutlich erkennbare Struktur ergibt.

Bei der Verwendung von strahlenhärtbaren, insbesondere UV-härtbaren, lösemittel- und wasserfreien pigmentierten Bindemitteln wird der Produktionsprozess insofern beschleunigt bzw. vereinfacht, als dass die Schichten mit sehr kurzen Trockenzeiten bzw. innerhalb einer relativ kompakt angeordneten Vorrichtung aufgebracht werden können.

Mit besonderem Vorteil wird angesehen, dass die Struktur unmittelbar auf einem Trägerelement, insbesondere einer Platte, wie z.B. einer Möbelplatte oder einem Fußbodenelement aufgebracht werden kann. Dadurch kann auf aufwändige Matrizen bzw. Werkzeuge zur Ausbildung der dreidimensionalen Struktur verzichtet werden, was den wirtschaftlichen Einsatz bzw. die wirtschaftliche Fertigung relativ kleiner Losgrößen ermöglicht. Weiterhin wird durch den Verzicht auf zusätzliche Zwischenelemente, wie z.B. einem Trägerpapier oder ähnlichem, die Fertigung zusätzlich vereinfacht bzw. wirtschaftlicher gestaltet.

In alternativer Ausgestaltung der Erfindung ist es vorgesehen, dass die Struktur auf einer blatt- oder folienartigen Bahn, aufgebracht wird. Eine derartige Bahn wird zum Beispiel zur Beschichtung von Möbelstücken verwendet und kann ggf. auf der dem Möbelstück zugewandten Seite mit einer Verbindungsschicht versehen sein.

Eine Verwendung einer Vorrichtung zum Erzeugen von dreidimensionalen Oberflächen ist im Anspruch 8 definiert. Vorteilhafte Weiterbildungen des erfindungsgemäßen Verfahrens bzw. der erfindungsgemäßen Verwendung einer Vorrichtung zum Erzeugen dreidimensionaler Oberflächen sind in den jeweiligen Unteransprüchen angeben.

Mit besonderem Vorteil wird angesehen, dass der Glanzgrad jeder Schicht über die Trocknung bzw. Aushärtung der pigmentierten Bindemittel, insbesondere deren Trocknungszeit, eingestellt werden kann. Dadurch lässt sich der optische Eindruck für einen Betrachter zusätzlich verbessern, so dass der Eindruck entsteht, dass die dreidimensionale Oberfläche beispielsweise aus einem natürlichen Material, wie einem Holzfurnier, besteht. Dies ist insbesondere beispielsweise bei Laminatfußböden von Vorteil, die beim Betrachter bzw. Benutzer den Eindruck eines echten Holzfußbodens vermitteln sollen.

Um gegebenenfalls zusätzlich gewünschte Eigenschaften der Oberfläche, z.B. eine vergrößerte Härte, auszubilden, ist es darüber hinaus in einer weiteren Ausgestaltung der Erfindung vorgesehen, dass die Struktur weiteren Bearbeitungsschritten, insbesondere Oberflächenbearbeitungsschritten, unterzogen wird.

Bei einer Verwendung einer Vorrichtung zur Erzeugung dreidimensionaler Oberflächen wird im abhängigen Anspruch 9 zur Ausbildung einer relativ kompakten sowie eine hohe Leistung aufweisenden Vorrichtung vorgeschlagen, dass mehrere digitale Druckmaschinen vorgesehen sind, dass die Druckmaschinen in Förderrichtung des Trägerelements hintereinander angeordnet sind und, dass jeder Druckmaschine eine Trocknungseinrichtung zugeordnet ist.

Weitere Vorteile, Merkmale und Einzelheiten der Erfindung ergeben sich aus der nachfolgenden Beschreibung bevorzugter Ausführungsbeispiele sowie anhand der Zeichnungen.

Diese zeigen in:
- Fig. 1: einen vereinfachten Längsschnitt durch eine Vorrichtung zum Erzeugen einer dreidimensionalen Oberfläche in einem plattenförmigen Trägerelement,
- Fig. 2: einen Schnitt durch das Trägerelement gemäß Fig. 1 zur Darstellung seiner dreidimensionalen Struktur und deren Aufbau,
- Fig. 3 bis Fig. 5: die Erzeugung einer dreidimensionalen Struktur unter Verwendung elektrisch leitfähiger Farben in verschiedenen Bearbeitungsschritten und
- Fig. 6 bis Fig. 10: einen Schnitt durch ein Trägerelement mit einer Struktur, die unter Verwendung elektrisch nichtleitender Farbe entstanden ist, wobei die dreidimensionale Oberfläche einer Oberflächenbehandlung unterzogen wird, ebenfalls während verschiedener Bearbeitungsschritte.

Gleiche Bauteile bzw. Bauteile mit gleicher Funktion sind in den Figuren mit identischen Bezugsziffern versehen.

In der Fig. 1 ist eine Vorrichtung 10 zum Erzeugen einer dreidimensionalen Oberfläche 1 an einem Trägerelement 5 dargestellt. Bei dem Trägerelement 5 handelt es sich bei dem in der Fig. 1 dargestellten Ausführungsbeispiel um eine Platte, wie z.B. eine Möbelplatte oder ein Fußbodenelement, insbesondere um ein Fußbodenelement als Teil eines Laminatfußbodens. Ebenso liegt es im Rahmen der Erfindung, dass das Trägerelement 5 eine blatt- oder folienartige Bahn ist, wie sie zur Beschichtung von Möbelwerkstücken dient, wobei die Bahn auf der dem Möbelwerkstück zugeordneten Seite eine Verbindungsschicht aufweisen kann. In jedem Fall weist somit das Endprodukt eine dreidimensionale Oberfläche 1 auf.

Das Trägerelement 5 wird mittels einer insbesondere kontinuierlich angetriebenen, im Einzelnen nicht näher dargestellten Fördereinrichtung 11 in Richtung des Pfeils 12 gefördert.

Die Vorrichtung 10 umfasst im Ausführungsbeispiel vier, jeweils als digitale Druckmaschinen 13 bis 16 ausgebildete Einrichtungen mit insbesondere jeweils einer Vielzahl von Druckerdüseneinheiten 18. Ferner schließt sich an jede der digitalen Druckmaschinen 13 bis 16 in Förderrichtung (Pfeil 12) des Trägerelements 5 eine insbesondere regelbare UV-Trocknungseinrichtung 20 an.

Mittels der soweit beschriebenen Vorrichtung 10 wird auf die Oberseite bzw. Oberfläche 1 des Trägerelements 5 eine dreidimensionale, in der Fig. 2 näher dargestellte Struktur 2 aufgebracht. Die Struktur 2 weist in dem in der Fig. 2 dargestellten Ausführungsbeispiel vier, jeweils gleich dicke Druckschichten 22 bis 25 auf. Die Anzahl der Druckschichten 22 bis 25 kann jedoch auch größer oder kleiner ausfallen, je nach Anzahl der eingesetzten digitalen Druckmaschinen 13 bis 16. Im Ausführungsbeispiel sind die vier Druckschichten 22 bis 25 jeweils gleich dick ausgebildet, sie können jedoch auch unterschiedliche Dicken aufweisen. Als typische Schichtdicke der Druckschichten 22 bis 25 weist diese eine Dicke von ca. 15µm auf. Die im Rahmen der Erfindung durchgeführten Versuche wurden mittels eines piezoelektrischen Tintenstrahldruckers der Baureihe "LEC-330" der Firma Roland gemacht. Hierbei wurden UV-aushärtende Bindemittel eingesetzt, in denen pigmentierte Tinten bzw. Farben beigefügt wurden. Die lösemittelfreien Farben wurden dabei im Ink-Jet Verfahren aufgebracht. Ergänzend wird erwähnt, dass sich die Dicke der Druckschichten 22 bis 25 am einfachsten über die Größe der verwendeten Farbtropfen (Tröpfchengröße) einstellen lässt.

Erfindungsgemäß ist es vorgesehen, dass mittels der Vorrichtung 10 bzw. der digitalen Druckmaschinen 13 bis 16 die Druckschichten 22 bis 25 nacheinander erzeugt bzw. ausgebildet werden, indem zunächst mittels der ersten digitalen Druckmaschine 13 die erste Druckschicht 22 erzeugt wird. Diese Druckschicht 22 wird dann mittels der der Druckmaschine 13 zugeordneten ersten Trocknungseinrichtung 20 getrocknet, worauf anschließend mittels der zweiten Druckmaschine 14 die zweite Druckschicht 22 aufgetragen wird usw.. Wesentlich ist, dass wenigstens eine, vorzugsweise alle Druckschichten 22 bis 25 insgesamt ein Bild erzeugen. Dabei kann es auch vorgesehen sein, dass lediglich die dem Trägerelement 5 zugewandte, unterste Schicht 22 das Bild erzeugt, während die anderen Schichten die dreidimensionale Struktur 2 erzeugen.

Wesentlich ist es auch, dass über die Aushärtung mittels der Trocknungseinrichtungen 20, insbesondere über die Trocknungszeit, der Glanzgrad der jeweiligen Druckschicht 22 bis 25 beeinflusst werden kann. Hierbei sind Glanzgrade zwischen glänzend und matt über eine Variation der Trocknungszeit einstellbar, wobei eine längere Trocknungszeit mit einer Erhöhung des Glanzgrades einhergeht.

Die soweit mittels der Druckmaschinen 13 bis 16 erzeugte dreidimensionale Oberfläche 1 bzw. deren Struktur 2 kann nachfolgend weiteren Behandlungs- bzw. Bearbeitungsschritten unterzogen werden, die beispielsweise der Härtung der Oberfläche 1 dienen. Derartige Oberflächenbehandlungen können beispielsweise auch in der Verwendung verschiedener Lacksysteme bestehen, die ggf. anschließend auf die Oberfläche 1 aufgebracht werden. Ferner kann die Oberfläche 1 mittels einem Overlay verpresst werden oder mit verschiedenen Folien überzogen werden. Weiterhin ist auch eine Elektronenstrahlbehandlung oder sonstige mechanische Bearbeitung (zum Beispiel Polieren oder Mattieren) der Oberfläche 1 denkbar.

In den Fig. 3 bis 5 sind die verschiedenen Bearbeitungsschritte zur Erzeugung einer galvanisch behandelten Oberfläche 30 dargestellt. Hierbei ist in der Fig. 3 zunächst das unbehandelte Trägerelement 31 dargestellt, welches anschlie-ßend entsprechend der Fig. 4, im Ausführungsbeispiel mit drei Schichten 32 bis 34 aus elektrisch leitender Farbe entsprechend des vorher beschriebenen Verfahrens bedruckt wird. Anschließend wird entsprechend der Fig. 5 die mittels der Schichten 32 bis 34 ausgebildete, dreidimensionale Oberfläche 30 mit einer Galvanikschicht 35 versehen bzw. beschichtet. Als Beschichtungen kommen beispielsweise Chromschichten, z.B. Mattchrom oder Hartchrom, in Frage. Ebenfalls ist die Verwendung von Nickel oder Kupfer mit anschließender mechanischer oder galvanischer Nachbehandlung möglich.

In den Fig. 6 bis 10 sind Bearbeitungsschritte dargestellt, wie sie unter Verwendung von elektrisch nichtleitender Farbe zur Erzeugung einer dreidimensionalen Oberfläche 40 an einem Trägerelement 41 dienen. Hierbei wird entsprechend der Fig. 7 zunächst eine Schicht 42 aus elektrisch nichtleitender Farbe auf das Trägerelement 41 aufgedruckt. Anschließend werden entsprechend der Fig. 8 die Zwischenräume der Schicht 42 komplett mit einem Material 43 aufgalvanisiert. In einem weiteren Fertigungsschritt entsprechend der Fig. 9 wird anschließend die Druckfarbe (Schicht 42) entfernt und zuletzt entsprechend Fig. 10 die verbleibende Struktur wahlweise nachbearbeitet oder ohne Nachbehandlung komplett mit einer Schicht 45 galvanisiert bzw. beschichtet.

Die soweit beschriebene Vorrichtung 10 bzw. das soweit beschriebene Verfahren zur Erzeugung einer dreidimensionalen Oberfläche 1 kann in vielfältiger Art und Weise modifiziert bzw. abgewandelt werden, ohne vom Erfindungsgedanken abzuweichen. Dieser besteht insbesondere in der direkten Erzeugung einer dreidimensionalen Struktur 2 auf einer Oberfläche 1 mittels zumindest einer digitalen Druckmaschine 13 bis 16. So kann es beispielweise vorgesehen sein, durch die Zugabe von abrasiven Mitteln in der Druckfarbe (bzw. direkt in einen Glanzlack) eine verschleißfeste Oberfläche, auch ohne Nachbearbeitung, zu erzeugen.

### Bezugszeichenliste

- 1: dreidimensionale Oberfläche
- 2: Struktur
- 5: Trägerelement
- 10: Vorrichtung
- 11: Fördereinrichtung
- 12: Pfeil
- 13: Druckmaschine
- 14: Druckmaschine
- 15: Druckmaschine
- 16: Druckmaschine
- 18: Druckerdüseneinheit
- 20: UV-Trocknungseinrichtung
- 22: Druckschicht
- 23: Druckschicht
- 24: Druckschicht
- 25: Druckschicht
- 30: Oberfläche
- 31: Trägerelement
- 32: Schicht
- 33: Schicht
- 34: Schicht
- 35: Galvanikschicht
- 40: Oberfläche
- 41: Trägerelement
- 42: Schicht
- 43: Material
- 45: Schicht

## Patentansprüche

1. Verfahren zum Erzeugen dreidimensionaler Oberflächen (1; 30; 40) auf einem Trägerelement (5; 31; 41), bei dem mehrere übereinander angeordnete Schichten (22 bis 25; 32 bis 34; 42) eine Struktur (2) erzeugen, wobei die Schichten (22 bis 25; 32 bis 34; 42) auf dem Trägerelement (5; 31; 41) mittels wenigstens einer digitalen Druckmaschine (13 bis 16) nacheinander aufgebracht werden, und wobei wenigstens eine der Schichten (22 bis 25; 32 bis 34; 42) zur Erzeugung eines Bildes dient und in einem Bindemittel pigmentierte Tinten bzw. Farben enthält, **dadurch gekennzeichnet, dass** die Tinten bzw. Farben UV-härtbar sind, und dass die Struktur (2) unmittelbar auf dem als Möbelplatte oder Fußbodenelement ausgebildeten Trägerelement (5) aufgebracht wird.

2. Verfahren zum Erzeugen dreidimensionaler Oberflächen (1; 30; 40) auf einem Trägerelement (5; 31; 41), bei dem mehrere übereinander angeordnete Schichten (22 bis 25; 32 bis 34; 42) eine Struktur (2) erzeugen, wobei die Schichten (22 bis 25; 32 bis 34; 42) auf dem Trägerelement (5; 31; 41) mittels wenigstens einer digitalen Druckmaschine (13 bis 16) nacheinander aufgebracht werden, und wobei wenigstens eine der Schichten (22 bis 25; 32 bis 34; 42) zur Erzeugung eines Bildes dient und in einem Bindemittel pigmentierte Tinten bzw. Farben enthält, **dadurch gekennzeichnet, dass** die Tinten bzw. Farben UV-härtbar sind, und dass die Struktur (2) auf einer blatt- oder folienartigen Bahn zur Beschichtung eines Möbelwerkstücks aufgebracht wird, wobei die Bahn auf der der Struktur (2) gegenüberliegenden Seite gegebenenfalls mit einer Verbindungsschicht zur Verbindung mit dem Möbelwerkstück versehen ist.

3. Verfahren nach Anspruch 1 oder 2,
**dadurch gekennzeichnet,**
**dass** mittels der ersten, auf dem Trägerelement (5; 31; 41) aufgebrachten Schicht (22; 32) das Bild erzeugt wird.

4. Verfahren nach Anspruch 1 oder 2,
**dadurch gekennzeichnet,**
**dass** mittels wenigstens zweier übereinander aufgebrachter Schichten (22 bis 25; 32 bis 34; 42) das Bild erzeugt wird.

5. Verfahren nach einem der Ansprüche 1 bis 4,
**dadurch gekennzeichnet,**
**dass** als Bindemittel ein lösemittel- und wasserfreies Bindemittel, ggf. unter Zugabe von abrasiven Mittel, verwendet wird.

6. Verfahren nach einem der Ansprüche 1 bis 5,
**dadurch gekennzeichnet,**
**dass** der Glanzgrad jeder Schicht (22 bis 25; 32 bis 34; 42) über die Trocknung der pigmentierten Bindemittel, insbesondere die Trocknungszeit, eingestellt wird.

7. Verfahren nach einem der Ansprüche 1 bis 6,
**dadurch gekennzeichnet,**
**dass** die Struktur (2) weiteren Bearbeitungsschritten, insbesondere Oberflächenbearbeitungsschritten, unterzogen wird.

8. Verwendung einer Vorrichtung (10) zum Erzeugen von dreidimensionalen Oberflächen (1; 30; 40) nach einem Verfahren nach einem der Ansprüche 1 bis 7,
wobei wenigstens eine digitale Druckmaschine (13 bis 16) ein Druckbild erzeugt, wobei wenigstens eine, vorzugsweise mehrere digitale Druckmaschinen (13 bis 16) vorgesehen sind, die mehrere Schichten (22 bis 25; 32 bis 34; 42) einer 3-dimensionalen Struktur (2) auf ein Trägerelement (5) aufbringen, und wobei wenigstens eine der Schichten (22 bis 25; 32 bis 34; 42) ein Bild erzeugt.

9. Verwendung nach Anspruch 8,
**dadurch gekennzeichnet,**
**dass** mehrere digitale Druckmaschinen (13 bis 16) vorgesehen sind, dass die Druckmaschinen (13 bis 16) in Förderrichtung (12) des Trägerelements (5) hintereinander angeordnet sind und, dass jeder Druckmaschine (13 bis 16) eine insbesondere regelbare Trocknungseinrichtung (20) zugeordnet ist.

## Claims

1. A method for producing three-dimensional surfaces (1; 30; 40) on a carrier element (5; 31; 41), in which method a plurality of layers (22 to 25; 32 to 34; 42) arranged one above the other produce a structure (2), the layers (22 to 25; 32 to 34; 42) being applied in succession to the carrier element (5; 31; 41) by means of at least one digital printing machine (13 to 16), and at least one of the layers (22 to 25; 32 to 34; 42) serving to produce an image and containing pigmented inks or dyes in a binder,
**characterised in that**
the inks or dyes are UV-curable, and the structure (2) is applied directly to the carrier element (5), which is in the form of a furniture board or flooring element.

2. A method for producing three-dimensional surfaces (1; 30; 40) on a carrier element (5; 31; 41), in which method a plurality of layers (22 to 25; 32 to 34; 42) arranged one above the other produce a structure (2), the layers (22 to 25; 32 to 34; 42) being applied in succession to the carrier element (5; 31; 41) by means of at least one digital printing machine (13 to 16), and at least one of the layers (22 to 25; 32 to 34; 42) serving to produce an image and containing pigmented inks or dyes in a binder,
**characterised in that**
the inks or dyes are UV-curable, and the structure (2) is applied to a sheet- or film-like web for coating a furniture workpiece, wherein the web is provided on the side opposite the structure (2) with a connecting layer for connection to the furniture workpiece, if necessary.

3. The method according to claim 1 or 2,
**characterised in that**
the image is produced by means of the first layer (22; 32) applied to the carrier element (5; 31; 41).

4. The method according to claim 1 or 2,
**characterised in that**
the image is produced by means of at least two layers (22 to 25; 32 to 34; 42) applied one on top of the other.

5. The method according to any one of claims 1 to 4,
**characterised in that**
a solvent- and water-free binder, where necessary with the addition of abrasive agent, is used as the binder.

6. The method according to any one of claims 1 to 5,
**characterised in that**
the gloss level of each layer (22 to 25; 32 to 34; 42) is set by means of the drying of the pigmented binder, in particular the drying time.

7. The method according to any one of claims 1 to 6,
**characterised in that**
the structure (2) is subjected to further processing steps, in particular surface-processing steps.

8. The use of a device (10) for producing three-dimensional surfaces (1; 30; 40) using the method according to any one of claims 1 to 7,
wherein at least one digital printing machine (13 to 16) produces a printed image, wherein at least one, preferably a plurality of digital printing machines (13 to 16) are provided, which apply a plurality of layers (22 to 25; 32 to 34; 42) of a three-dimensional structure (2) to a carrier element (5), and wherein at least one of the layers (22 to 25; 32 to 34; 42) produces an image.

9. The use according to claim 8,
**characterised in that**
a plurality of digital printing machines (13 to 16) are provided, the printing machines (13 to 16) are arranged one behind the other in the transport direction (12) of the carrier element (5), and each printing machine (13 to 16) is assigned a drying device (20), which can in particular be controlled.

## Revendications

1. Procédé pour la production de surfaces tridimensionnelles (1 ; 30 ; 40) sur un élément support (5 ; 31 ; 41), dans lequel plusieurs couches (22 à 25 ; 32 à 34 ; 42) disposées les unes sur les autres produisent une structure (2), les couches (22 à 25 ; 32 à 34 ; 42) étant appliquées successivement sur l'élément support (5 ; 31 ; 41) au moyen d'au moins une imprimante numérique (13 à 16) et au moins une des couches (22 à 25 ; 32 à 34 ; 42) servant à la production d'une image et contenant des encres ou des couleurs pigmentées dans un liant, **caractérisé en ce que** les encres ou les couleurs sont durcissables aux UV et **en ce que** la structure (2) est appliquée directement sur l'élément support (5) conçu comme plaque de meuble ou comme élément de sol.

2. Procédé pour la production de surfaces tridimensionnelles (1 ; 30 ; 40) sur un élément support (5 ; 31 ; 41), dans lequel plusieurs couches (22 à 25 ; 32 à 34 ; 42) disposées les unes sur les autres produisent une structure (2), les couches (22 à 25 ; 32 à 34 ; 42) étant appliquées successivement sur l'élément support (5 ; 31 ; 41) au moyen d'au moins une imprimante numérique (13 à 16) et au moins une des couches (22 à 25 ; 32 à 34 ; 42) servant à la production d'une image et contenant des encres ou des couleurs pigmentées dans un liant, **caractérisé en ce que** les encres ou les couleurs sont durcissables aux UV et **en ce que** la structure (2) est appliquée sur une bande en forme de feuille ou de film pour le revêtement d'une pièce de mobilier, la bande étant le cas échéant pourvue, sur la face opposée à la structure (2), d'une couche de liaison pour l'assemblage avec la pièce de mobilier.

3. Procédé selon la revendication 1 ou 2, **caractérisé en ce que** l'image est produite au moyen de la première couche (22 ; 32) appliquée sur l'élément support (5 ; 31 ; 41).

4. Procédé selon la revendication 1 ou 2, **caractérisé en ce que** l'image est produite au moyen d'au moins deux couches (22 à 25 ; 32 à 34 ; 42) appliquées l'une au-dessus de l'autre.

5. Procédé selon l'une quelconque des revendications 1 à 4, **caractérisé en ce qu'**on utilise, comme liant, un liant exempt de solvant et exempt d'eau, le cas échéant avec addition d'agents abrasifs.

6. Procédé selon l'une quelconque des revendications 1 à 5, **caractérisé en ce que** le degré de brillance de chaque couche (22 à 25 ; 32 à 34 ; 42) est réglé via le séchage du liant pigmenté, en particulier le temps de séchage.

7. Procédé selon l'une quelconque des revendications 1 à 6, **caractérisé en ce que** la structure (2) est soumise à d'autres étapes de traitement, en particulier des étapes de traitement de surface.

8. Utilisation d'un dispositif (10) pour produire des surfaces tridimensionnelles (1 ; 30 ; 40) selon un procédé selon l'une quelconque des revendications 1 à 7, au moins une imprimante numérique (13 à 16) produisant une image imprimée, au moins une, de préférence plusieurs imprimantes numériques (13 à 16) étant prévues, qui appliquent plusieurs couches (22 à 25 ; 32 à 34 ; 42) d'une structure tridimensionnelle (2) sur un élément support (5) et au moins une des couches (22 à 25 ; 32 à 34 ; 42) produisant une image.

9. Utilisation selon la revendication 8, **caractérisée en ce que** plusieurs imprimantes numériques (13 à 16) sont prévues, **en ce que** les imprimantes (13 à 16) sont disposées successivement dans le sens de transport (12) de l'élément support (5) et **en ce que** chaque imprimante (13 à 16) est associée à un dispositif de séchage (20) en particulier réglable.
